# FASCICULE DE BREVET EUROPEEN

(11) **EP 2 626 623 B1**
(45) Date de publication et mention de la délivrance du brevet: **24.08.2016**
(21) Numéro de dépôt: 13153738.3
(22) Date de dépôt: 01.02.2013
(51) Int. Cl.: F22B 1/28, F22B 37/54, F22B 37/48, D06F 75/12, D06F 39/00

(54) **APPAREIL ÉLECTROMÉNAGER COMPORTANT UNE CUVE DANS LAQUELLE DE L'EAU EST PORTÉE A ÉBULLITION ET UN RÉCIPIENT RÉCUPÉRATEUR DE TARTRE**
ELEKTROHAUSHALTSGERÄT MIT EINER WANNE, IN DER DAS WASSER ZUM KOCHEN GEBRACHT WIRD, UND KALKABLAGERUNGSBEHÄLTER
HOUSEHOLD APPLIANCE COMPRISING A VESSEL IN WHICH WATER IS BOILED AND A SCALE-RECOVERY CONTAINER

(30) Priorité: 07.02.2012 FR 1251122
(43) Date de publication de la demande: 14.08.2013
(73) Titulaire: SEB S.A., 69130 Ecully (FR)
(72) Inventeur: Gelus, Dominique, 38780 Pont-Eveque (FR); Kuhn, Ingrid, 69007 Lyon (FR); Lemaire, Stéphanie, 69360 Saint Symphorien d'Ozon (FR); Maisonneuve, Martial, 38090 Villefontaine (FR); Manzini, Olivier, 38121 Reventin Vaugris (FR); Metay, Cédric, 38270 Primarette (FR); Saunier, Clément, 69160 Tassin la Demi Lune (FR)
(74) Mandataire: Bourrières, Patrice

(56) Documents cités:
- WO-A2-2008/017758
- WO-A2-2010/139599

## Description

La présente invention se rapporte à un appareil électroménager comprenant une cuve dans laquelle de l'eau est portée à ébullition et un récipient récupérateur de tartre disposé à proximité du fond de la cuve, et se rapporte plus particulièrement à un appareil dans lequel le récipient présente une forme allongée pouvant être extraite ou introduite dans la cuve par une orifice ménagé sur une paroi latérale de la cuve.

Le document WO 2008/017758 divulgue un appareil électroménager comprenant une cuve 1 dans laquelle de l'eau est portée à ébullition et un récipient 4 récupérateur de tartre disposé à proximité du fond de la cuve 1, le récipient 4 présentant une forme allongée pouvant être extrait ou introduit dans la cuve 1 par un orifice ménagé sur une paroi latérale de la cuve 1, le récipient étant engagé dans l'orifice par une extrémité terminale du récipient et comprenant au moins une cavité 4A présentant une ouverture supérieure ménageant un passage par lequel les particules de tartre sont recueillies dans la cavité 4A.

Un tel appareil est connu de la demande de brevet FR 2 904 683 déposée par la demanderesse et présente l'avantage de permettre un nettoyage aisé de la cuve, l'utilisateur pouvant facilement extraire le récipient pour évacuer le tartre. Un autre avantage d'un tel récipient récupérateur de tartre est de permettre à l'utilisateur de visualiser la quantité de tartre formé dans la cuve et d'adapter en conséquence la fréquence des opérations de nettoyage.

Un tel récipient récupérateur de tartre présente cependant l'inconvénient de ne pas assurer un parfait maintien des particules de tartre les plus fines lorsque des mouvements d'eau importants sont générés dans la cuve de sorte qu'il est possible qu'une partie des particules de tartre, initialement récupérées dans le récipient récupérateur, s'échappent dans la cuve lors de l'ébullition ou lors du transport de l'appareil.

Aussi, un but de la présente invention est de proposer un appareil électroménager dans lequel les performances de récupération du récipient récupérateur de tartre sont améliorées.

A cet effet, l'invention a pour objet un appareil électroménager comprenant une cuve dans laquelle de l'eau est portée à ébullition et un récipient récupérateur de tartre disposé à proximité du fond de la cuve, le récipient présentant une forme allongée pouvant être extraite ou introduite dans la cuve par une orifice ménagé sur une paroi latérale de la cuve, le récipient étant engagé dans l'orifice par une extrémité terminale du récipient et comprenant au moins une cavité présentant une ouverture supérieure ménageant un passage par lequel les particules de tartre sont recueillis dans la cavité, caractérisé en ce que l'ouverture supérieure présente une section de passage se réduisant en s'approchant de l'extrémité terminale du récipient.

Selon une autre caractéristique de l'invention, la cavité présente une partie supérieure fermée par une paroi de rétention au niveau de l'extrémité terminale du récipient.

Selon encore une autre caractéristique de l'invention, le récipient est, à l'opposé à l'extrémité terminale, solidaire d'un bouchon venant fermer l'orifice de la cuve.

Selon encore une autre caractéristique de l'invention, l'orifice est disposée à proximité du fond de la cuve et constitue un orifice de vidange.

Selon encore une autre caractéristique de l'invention, le récipient comporte une partie infléchie en direction du fond de la cuve à proximité du bouchon de sorte que le récipient repose sur le fond de la cuve sur la majeure partie de sa longueur lorsque le bouchon ferme l'orifice.

Selon encore une autre caractéristique de l'invention, la cavité comportant une paroi de fond se prolongeant sur les cotés par des parois latérales s'élevant vers le haut en ménageant entre elles un espace définissant l'ouverture supérieure de passage, les parois latérales étant, à proximité de l'extrémité terminale du récipient, repliées l'une vers l'autre de manière à ce que l'espace séparant les parois latérales soit réduit.

Selon une autre caractéristique de l'invention, la paroi de fond est semi-cylindrique.

Selon une autre caractéristique de l'invention, le récipient comporte successivement une partie centrale largement ouverte dans sa moitié supérieure, une partie intermédiaire présentant une ouverture plus restreinte dans sa moitié supérieure et une partie terminale présentant une partie supérieure fermée.

Selon encore une autre caractéristique de l'invention, le niveau d'eau dans la cuve est régulé autour d'un niveau moyen h et les parois latérales s'interrompent, au niveau de la partie centrale, à une hauteur adaptée pour venir sous le niveau d'eau moyen h dans la cuve, et à moins de 5 mm de ce dernier, lorsque le récipient repose sur le fond de la cuve.

Selon encore une autre caractéristique de l'invention, les parois latérales ménagent entre elles un espace supérieur à 5 mm au niveau de la partie centrale.

Selon une autre caractéristique de l'invention, les parois latérales sont repliées parallèlement au fond du tube et ménagent entre elles un espace inférieur à 3 mm au niveau de la partie intermédiaire du récipient.

Selon une autre caractéristique de l'invention, la partie terminale fermée s'étend sur une longueur supérieure à 10 mm.

Selon autre caractéristique de l'invention, l'appareil est un appareil de repassage, la cuve pour la production de vapeur étant reliée à un fer à repasser ou à une brosse de défroissage.

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
- la figure 1 est une vue en perspective d'une cuve génératrice de vapeur sous pression d'un appareil de repassage selon un mode particulier de réalisation de l'invention,
- la figure 2 est une vue en coupe de la cuve de la figure 1 selon l'axe longitudinal du récipient récupérateur ;
- la figure 3 représente la cuve démunie de sa partie supérieure pour laisser apparaître les éléments contenus dans la cuve ;
- la figure 4 est une vue en perspective du récipient récupérateur de tartre extrait de la cuve ;
- la figure 5 est une vue de côté du récipient récupérateur de tartre ;
- la figure 6 est une vue de dessus du récipient récupérateur de tartre ;
- les figures 7 et 8 sont des vues en coupe selon respectivement les lignes VII-VII et VIII-VIII de la figure 6 ;
- la figure 9 est une vue en coupe, schématique, de la cuve selon un plan perpendiculaire à l'axe longitudinal du récipient récupérateur de tartre.

Seuls les éléments nécessaires à la compréhension de l'invention ont été représentés. Pour faciliter la lecture des dessins, les mêmes éléments portent les mêmes références d'une figure à l'autre.

La figure 1 représente un générateur de vapeur sous pression pour un appareil de repassage comportant une cuve 1 comprenant des moyens de chauffe permettant la production de vapeur sous une pression maximum de l'ordre de 4 ou 5 bars, ces moyens de chauffe étant classiquement constitués par une résistance chauffante 10 en forme de U, représentée en pointillées sur la figure 3, disposée sous le fond de la cuve 1.

La cuve 1 est avantageusement constituée d'une coquille inférieure 1A et d'une coquille supérieure 1 B en acier inox, assemblées l'une sur l'autre par soudage, la coquille supérieure 1 B de la cuve comportant un orifice latéral 11 de sortie de vapeur sur lequel vient se fixer une électrovanne, non représentée sur la figure, permettant de commander l'envoi de vapeur vers un fer à repasser.

La coquille inférieure 1A de la cuve comporte un raccord tubulaire 2 vissé sur une ouverture ménagée sur une paroi latérale de la cuve 1, légèrement au dessus du fond de la cuve 1, le raccord tubulaire 2 comportant un orifice de vidange 20, visible sur la figure 2, fermé par un bouchon 3.

Le raccord 2 comporte une arrivé d'eau 21 permettant de maintenir un niveau d'eau dans la cuve 1 régulé autour d'un niveau moyen h de l'ordre de 12 mm, représenté en pointillé sur la figure 2, l'arrivée d'eau 21 étant, de manière connue en soi, reliée à une pompe alimentée par un réservoir, non représentés sur les figures.

Conformément aux figures 2 et 3, la cuve 1 renferme un récipient 4 récupérateur de tartre en acier inox solidaire du bouchon 3, le récipient 4 prenant place dans une zone froide du fond de la cuve 1 située à mi-distance entre les deux branches de la résistance chauffante 10 en forme de U et présentant une forme allongée lui permettant d'être introduit ou extrait de la cuve 1 par l'orifice de vidange 20.

De manière préférentielle, le récipient 4 présente la forme générale d'un tube tronqué dans sa partie supérieure comprenant une partie infléchie 4A à proximité du bouchon 3, le récipient 4 comportant une extrémité terminale 40 fermée par une paroi et une extrémité opposée reliée au bouchon 3 par un axe 30 autorisant une libre rotation du récipient 4 par rapport au bouchon 3 autour de l'axe 30.

Un tel montage rotatif du récipient 4 permet le vissage et le dévissage du bouchon 3 sur un filetage entourant l'orifice de vidange 20 sans entrainer le récipient 4 en rotation, le raccord 2 comportant un élément détrompeur 22 bloquant la rotation du récipient 4 et maintenant ce dernier selon une orientation prédéterminée dans laquelle le récipient 4 repose sur le fond de la cuve 1 sur une majeure partie de sa longueur.

Conformément aux figures 4 à 8, le récipient 4 comporte une paroi de fond 41 semi-cylindrique se prolongeant sur les côtés par des parois latérales 42 s'élevant vers le haut en ménageant entre elles un espace d₁, d₂ définissant une ouverture supérieure de passage vers une cavité 43 dans laquelle les particules de tarte sont recueillies.

Plus particulièrement selon l'invention, l'ouverture supérieure de la cavité 43 présente une section de passage se réduisant en s'approchant de l'extrémité terminale 40 du récipient, le récipient 4 comportant avantageusement et successivement selon la direction longitudinale, à partir de la partie infléchie 4A, une partie centrale 4B largement ouverte dans sa moitié supérieure, une partie intermédiaire 4C présentant une ouverture plus restreinte et une partie terminale 4D complètement fermée par une paroi de rétention 44.

De manière préférentielle, l'orifice de vidange 20 présente un diamètre légèrement supérieur à celui du récipient 4 et la partie infléchie 4A du récipient est amincie et présente une longueur similaire à celle du raccord 2 de manière à permettre une introduction et une extraction aisée du récipient 4 dans l'orifice de vidange 20 malgré la présence de la partie infléchie 4A.

Conformément à la figure 7, qui représente une vue en coupe du récipient 4 au niveau de la partie centrale 4B, les parois latérales 42 du récipient au niveau de cette partie centrale 4B s'élèvent en suivant la courbure circulaire de la paroi de fond 41 semi-cylindrique et s'interrompent à une hauteur proche de celle du niveau d'eau moyen h dans la cuve 1, en ménageant entre elles un large espace d₁, supérieur à 5 mm.

Conformément à la figure 8, qui représente une vue en coupe du récipient 4 au niveau de la partie intermédiaire 4C, les parois latérales 42 au niveau de la partie intermédiaire 4C présentent une partie plane repliée parallèlement au fond la cuve 1 de telle sorte qu'un espace d₂ restreint, compris entre 1 et 3 mm, est ménagé entre les bords rectilignes des parois latérales 42.

A titre d'exemple, la paroi de fond 41 semi-cylindrique du récipient présente un diamètre de l'ordre de 12 mm, la partie centrale 4B s'étendant longitudinalement sur une longueur de l'ordre de 40 mm et présentant des parois latérales 42 s'interrompant à une hauteur de l'ordre de 10 mm en ménageant entre elles un espace d₁ de l'ordre de 7 mm, la partie intermédiaire 4C s'étendant sur une longueur de l'ordre de 30 mm et présentant des parois latérales 42 repliées à mi-hauteur en ménageant entre elles un espace d₂ de l'ordre de 3 mm, la partie terminale 4D fermée s'étendant quant à elle sur une longueur de l'ordre de 10 mm.

Le fonctionnement du récipient 4 récupérateur de tartre présent dans la cuve 1 va maintenant être décrit.

Conformément à la figure 2, lorsque le récipient 4 récupérateur est introduit dans la cuve 1 par l'orifice de vidange 20, la partie infléchie 4A se trouve disposée à la sortie du raccord 2 et le récipient 4 est appliqué contre le fond de la cuve 1 sur la majeure partie de sa longueur. Il se trouve alors dans une position lui permettant de récolter les particules de tartre présentes dans la cuve 1.

Lors du fonctionnement du générateur de vapeur, la mise en marche de la résistance chauffante 10 située sous la cuve 1 provoque l'échauffement jusqu'à l'ébullition de l'eau située à proximité immédiate des branches de la résistance chauffante 10, cette ébullition se matérialisant par la formation de bulles de vapeur s'élevant vers la surface de l'eau en soulevant les particules de tartres qui se retrouvent alors ramenées à la surface de l'eau, ainsi que cela est illustré schématiquement sur la figure 9. Le brassage des particules par l'ébullition génère un flux transportant les particules de tartre vers une zone de calme située au dessus du récipient 4 récupérateur de tartre, où l'eau est plus calme du fait de l'éloignement de cette zone par rapport aux branches de la résistance chauffante 10, de sorte que les particules de tartre peuvent se déposer par gravité dans la cavité du récipient récupérateur 4.

Les particules de tartre les plus lourdes, moins sensibles aux turbulences, se déposent alors essentiellement dans la partie centrale 4B du récipient au niveau de laquelle l'espace entre les parois latérales 42 est le plus important et la hauteur des parois latérales 42, proche du niveau moyen h dans la cuve, est optimale pour capturer les particules de tartre par convexion lorsque l'eau bout fortement.

Les particules de tartre les plus fines, plus sensibles au mouvement d'eau, ont elles tendances à ne pas rester piégées dans la partie centrale 4B, qui présente une ouverture supérieure trop importante pour permettre une bonne rétention de ces particules, mais restent piégées dans la partie intermédiaire 4C pour lequel l'espace entre les parois latérales 42 est réduit.

On obtient ainsi un récipient 4 récupérateur de tartre garantissant à la fois une bonne récupération et une bonne rétention des particules de tartre les plus fines et les plus importantes.

De plus, lorsque l'utilisateur extrait à froid le récipient récupérateur 4 par l'orifice de vidange 20, la partie terminale 4D fermée du récipient permet d'éviter que le tartre accumulé dans la cavité 43 ne s'échappe par l'extrémité du récipient 4.

Enfin, un tel récipient récupérateur de tartre présente l'avantage de rester facile à nettoyer, l'extrémité terminale totalement close restant de taille limitée.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Dans une variante de réalisation non représentée, le récipient récupérateur 4 pourra être associé à un déflecteur, tel que décrit dans la demande de brevet FR 2 904 683, déviant les bulles créées par l'ébullition de l'eau et les éloignant de la zone surmontant le récipient récupérateur de tartre afin de créer une zone de calme encore plus importante au-dessus du récipient récupérateur favorisant le dépôt de tartre par gravité.

## Revendications

1. Appareil électroménager comprenant une cuve (1) dans laquelle de l'eau est portée à ébullition et un récipient (4) récupérateur de tartre disposé à proximité du fond de la cuve (1), le récipient (4) présentant une forme allongée pouvant être extraite ou introduit dans la cuve (1) par un orifice (20) ménagé sur une paroi latérale de la cuve (1), ledit récipient étant engagé dans ledit orifice (20) par une extrémité terminale (40) du récipient et comprenant au moins une cavité (43) présentant une ouverture supérieure ménageant un passage (d₁, d₂) par lequel les particules de tartre sont recueillies dans la cavité (43), **caractérisé en ce que** ladite ouverture supérieure présente une section de passage se réduisant en s'approchant de l'extrémité terminale (40) du récipient (4).

2. Appareil électroménager selon la revendication 1, **caractérisé en ce que** ladite cavité (43) présente une partie supérieure fermée par une paroi de rétention (44) au niveau de l'extrémité terminale (40) du récipient.

3. Appareil électroménager selon l'une quelconque des revendications 1 à 2, **caractérisé en ce que** le récipient (4) est, à l'opposé de l'extrémité terminale (40), solidaire d'un bouchon (3) venant fermer l'orifice (20) de la cuve (1).

4. Appareil électroménager selon l'une quelconque des revendications 1 à 3 **caractérisé en ce que** ledit orifice (20) est disposé à proximité du fond de la cuve (1) et constitue un orifice de vidange.

5. Appareil électroménager selon l'une quelconque des revendications 1 à 4, **caractérisé en ce que** le récipient (4) comporte une partie infléchie (4A) en direction du fond de la cuve (1) à proximité du bouchon (3) de sorte que le récipient (4) repose sur le fond de la cuve (1) sur la majeure partie de sa longueur lorsque le bouchon (3) ferme l'orifice (20).

6. Appareil électroménager selon l'une quelconque des revendications 1 à 5, **caractérisé en ce que** ladite cavité (43) comporte une paroi de fond (41) se prolongeant sur les cotés par des parois latérales (42) s'élevant vers le haut en ménageant entre elles un espace (d₁, d₂) définissant l'ouverture supérieure de passage et **en ce que** lesdites parois latérales (42) sont, à proximité de l'extrémité terminale (40) du récipient, repliées l'une vers l'autre de manière à ce que l'espace séparant lesdites parois latérales (42) soit réduit.

7. Appareil électroménager selon la revendication 6, **caractérisé en ce que** la paroi de fond (41) est semi-cylindrique.

8. Appareil électroménager selon l'une quelconque des revendications 6 à 7, **caractérisé en ce que** le récipient (4) comporte successivement une partie centrale (4B) largement ouverte dans sa moitié supérieure, une partie intermédiaire (4C) présentant une ouverture plus restreinte dans sa moitié supérieure et une partie terminale (4D) présentant une partie supérieure fermée.

9. Appareil électroménager selon la revendication 8, **caractérisé en ce que** le niveau d'eau dans la cuve (1) est régulé autour d'un niveau moyen h et **en ce que** les parois latérales (42) s'interrompent, au niveau de la partie centrale (4B), à une hauteur adaptée pour venir sous le niveau d'eau moyen h dans la cuve (1), et à moins de 5 mm de ce dernier, lorsque le récipient (4) repose sur le fond de la cuve (1).

10. Appareil électroménager selon l'une quelconque des revendications 8 à 9, **caractérisé en ce que** les parois latérales (42) ménagent entre elles un espace (d₁) supérieur à 5 mm au niveau de la partie centrale (4B).

11. Appareil électroménager selon l'une quelconque des revendications 8 à 10, **caractérisé en ce que** les parois latérales (42) sont repliées parallèlement au fond du tube et ménagent entre elles un espace (d₂) inférieur à 3 mm au niveau de la partie intermédiaire (4C) du récipient.

12. Appareil électroménager selon l'une quelconque des revendications 8 à 11, **caractérisé en ce que** la partie terminale (4D) fermée s'étend sur une longueur supérieure à 10 mm.

13. Appareil électroménager selon l'une quelconque des revendications 1 à 12, **caractérisé en ce que** l'appareil est un appareil de repassage, la cuve (1) pour la production de vapeur étant reliée à un fer à repasser ou à une brosse de défroissage.

## Patentansprüche

1. Elektrohaushaltsgerät mit einem Behälter (1), in dem Wasser zum Kochen gebracht wird, und einem Gefäß (4) zum Sammeln von Kalk, welches sich nahe dem Boden des Behälters (1) befindet, wobei das Gefäß (4) eine längliche Form aufweist und durch eine in der seitlichen Wandung des Behälters (1) ausgebildete Öffnung (20) aus dem Behälter (1) entnommen oder in den Behälter (1) eingeführt werden kann, wobei sich das genannte Gefäß mit einem Ende (40) des Gefäßes in der genannten Öffnung (20) im Eingriff befindet und zumindest einen Hohlraum (43) mit einer oberen Öffnung aufweist, die einen Durchlass (d₁, d₂) bildet, durch den die Kalkpartikel in den Hohlraum (43) gelangen, **dadurch gekennzeichnet, dass** die genannte obere Öffnung einen Querschnitt aufweist, der sich in Richtung des Endes (40) des Gefäßes (4) verringert.

2. Elektrohaushaltsgerät nach Anspruch 1, **dadurch gekennzeichnet, dass** der genannte Hohlraum (43) einen oberen Teil aufweist, der am Ende (40) des Gefäßes durch eine Rückhaltewand (44) verschlossen wird.

3. Elektrohaushaltsgerät nach einem der Ansprüche 1 bis 2, **dadurch gekennzeichnet, dass** das Gefäß (4) dem Ende (40) gegenüberliegend mit einem Verschluss (3) fest verbunden ist, der die Öffnung (20) des Behälters (1) verschließt.

4. Elektrohaushaltsgerät nach einem der Ansprüche 1 bis 3, **dadurch gekennzeichnet, dass** sich die genannte Öffnung (20) in der Nähe des Bodens des Behälters (1) befindet und eine Entleerungsöffnung darstellt.

5. Elektrohaushaltsgerät nach einem der Ansprüche 1 bis 4, **dadurch gekennzeichnet, dass** das Gefäß (4) nahe des Verschlusses (3) einen sich in Richtung des Bodens des Behälters (1) neigenden Teil (4A) umfasst, sodass das Gefäß (4) mit dem Großteil seiner Länge auf dem Boden des Behälters (1) aufliegt, wenn der Verschluss (3) die Öffnung (20) verschließt.

6. Elektrohaushaltsgerät nach einem der Ansprüche 1 bis 5, **dadurch gekennzeichnet, dass** der genannte Hohlraum (43) eine Bodenwand (41) umfasst, die sich an den Seiten durch Seitenwände (42) verlängert, welche sich nach oben erstrecken und dabei einen Zwischenraum (d1, d2) bilden, der die obere Durchlassöffnung definiert, und dass die genannten Seitenwände (42) nahe dem Ende (40) des Gefäßes derart zueinander umgebogen sind, dass der die genannten Seitenwände (42) trennende Zwischenraum reduziert wird.

7. Elektrohaushaltsgerät nach Anspruch 6, **dadurch gekennzeichnet, dass** die Bodenwand (41) halbzylindrisch ist.

8. Elektrohaushaltsgerät nach einem der Ansprüche 6 bis 7, **dadurch gekennzeichnet, dass** das Gefäß (4) aufeinanderfolgend einen in der oberen Hälfte weit geöffneten mittleren Abschnitt (4B), einen Zwischenabschnitt (4C) mit einer in der oberen Hälfte eingeschränkteren Öffnung und einen Endabschnitt (4D) mit einem geschlossenen oberen Teil umfasst.

9. Elektrohaushaltsgerät nach Anspruch 8, **dadurch gekennzeichnet, dass** der Wasserstand in dem Behälter (1) um einen mittleren Stand h reguliert wird und dass die Seitenwände (42) im mittleren Abschnitt (4B) in einer Höhe unterbrochen sind, die unter dem mittleren Wasserstand h in dem Behälter (1) und weniger als 5 mm von letzterem entfernt liegt, wenn das Gefäß (4) auf dem Boden des Behälters (1) ruht.

10. Elektrohaushaltsgerät nach einem der Ansprüche 8 bis 9, **dadurch gekennzeichnet, dass** die Seitenwände (42) einen Zwischenraum (d₁) bilden, der im mittleren Abschnitt (4B) mehr als 5 mm groß ist.

11. Elektrohaushaltsgerät nach einem der Ansprüche 8 bis 10, **dadurch gekennzeichnet, dass** die Seitenwände (42) parallel zum Boden des Rohrs umgebogen sind und einen Zwischenraum (d₂) bilden, der im Zwischenabschnitt (4C) des Gefäßes weniger als 3 mm groß ist.

12. Elektrohaushaltsgerät nach einem der Ansprüche 8 bis 11, **dadurch gekennzeichnet, dass** sich der geschlossene Endabschnitt (4D) über eine Länge von mehr als 10 mm erstreckt.

13. Elektrohaushaltsgerät nach einem der Ansprüche 1 bis 12, **dadurch gekennzeichnet, dass** das Gerät ein Bügelgerät ist, wobei der Behälter (1) für die Dampferzeugung mit einem Bügeleisen oder einer Glättbürste verbunden ist.

## Claims

1. A domestic appliance comprising a vat (1) in which the water is brought to the boil and a scale collection container (4) arranged in the vicinity of the bottom of the vat (1), with the container (4) having an elongated shape allowing it to be removed from or inserted into the vat (1) by an aperture (20) arranged on a side wall of the vat (1), with said container being inserted in said aperture (20) by a terminal end (40) of the container and comprising at least one cavity (43) having an upper opening forming a passage (d₁, d₂) through which the scale particles are collected in the cavity (43), **characterized in that** said upper opening has a passage section tapering as it approaches the terminal end (40) of the container (4).

2. A domestic appliance according to claim 1, **characterised in that** said cavity (43) has an upper part closed by a retaining wall (44) at the terminal end (40) of the container.

3. A domestic appliance according to any one of claims 1 to 2, **characterised in that** the container (4) is, at the opposite end of the terminal end (40), attached to a cap (3) closing the aperture (20) of the vat (1).

4. A domestic appliance according to any one of claims 1 to 3, **characterised in that** said aperture (20) is arranged in the vicinity of the bottom of the vat (1) and forms a drain hole.

5. A domestic appliance according to any one of claims 1 to 4, **characterised in that** the container (4) comprises a part that is bent (4A) towards the bottom of the vat (1) near the cap (3) so that the container (4) rests on the bottom of the vat (1) along most of its length when the cap (3) closes the aperture (20).

6. A domestic appliance according to any one of claims 1 to 5, **characterised in that** said cavity (43) has a bottom wall (41) extending on the sides by side walls (42) rising upwards forming a space (d1, d2) between them defining the upper opening of passage and in which said side walls (42) are, close to the terminal end (40) of the container, folded towards each other so that the space between said side walls (42) is reduced.

7. A domestic appliance according to claim 6, **characterized in that** the bottom wall (41) is semi-cylindrical.

8. A domestic appliance according to any one of claims 6 to 7, **characterised in that** the container (4) successively comprises a central part (4B) wide open at the upper half, an intermediate part (4C) having a smaller opening in its upper half and an end part (4D) having a closed upper part.

9. A domestic appliance according to claim 8, **characterised in that** the water level in the vat (1) is controlled around an average level h and **in that** the side walls (42) are interrupted, at the central part (4B), at a height set to come under the mean water level h in the vat (1), and less than 5 mm from the latter, when the container (4) rests on the bottom of the vat (1).

10. A domestic appliance according to any one of claims 8 to 9, **characterised in that** the side walls (42) have a space (d₁) between them greater than 5 mm at the central part (4B).

11. A domestic appliance according to any one of claims 8 to 10, **characterised in that** the side walls (42) are folded parallel to the bottom of the tube and form a space (d₂) between them of less than 3 mm at the intermediate part (4C) of the container.

12. A domestic appliance according to any one of claims 8 to 11, **characterised in that** the closed end part (4D) extends over a length greater than 10 mm.

13. A domestic appliance according to any one of claims 1 to 12, **characterised in that** the appliance is an ironing appliance, the vat (1) for producing steam being connected to an iron or a crease removing brush.
